# EUROPÄISCHE PATENTSCHRIFT

(11) **EP 0 710 759 B1**
(45) Veröffentlichungstag und Bekanntmachung des Hinweises auf die Patenterteilung: **29.01.1997**
(21) Anmeldenummer: 94116349.5
(22) Anmeldetag: 17.10.1994
(51) Int. Cl.: E05F 15/12

(54) **Elektromotorisch verstellbare Ausstellschere**
Electrically powered stay
Compas entrainé par moteur électrique

(43) Veröffentlichungstag der Anmeldung: 08.05.1996
(62) Teilanmeldung aus: 96118479.3
(73) Patentinhaber: W. HAUTAU GmbH, D-31691 Helpsen (DE)
(72) Erfinder: Lahmann, Ernst, D-31715 Meerbeck (DE)
(74) Vertreter: Leonhard, Frank Reimund, Dipl.-Ing.

(56) Entgegenhaltungen:
- FR-A- 2 552 152
- FR-A- 2 581 120
- FR-A- 2 689 171
- US-A- 2 757 554
- US-A- 3 210 798

## Beschreibung

Die Erfindung betrifft eine motorisch verstellbare Schere gemäß dem Oberbegriff des Anspruchs 1.

Das technische Gebiet der Erfindung sind die verstellbaren Ausstellscheren, mit denen Flügel oder Klappen geöffnet und geschlossen werden können (vgl. z.B. FR-A 2 581 120 und FR-A 2 689 171). Darunter sind auch Verschlußelemente zu verstehen, die Öffnungen zu Lüftungszwecken freigeben, um Rauch und Wärme aus einem Gebäude abzugeben. Geöffnet und verschlossen werden können mit den Scheren auch Kuppeln, zu denselben Zwecken. Dachfenster können mit der Schere geöffnet und geschlossen werden.

Üblicherweise weisen Oberlichtöffner-Scheren zwei Scherenarme auf, von denen der eine in einem Scherenhalter fest am Blendrahmen oder an der Zarge befestigt ist und der andere über ein Gelenk dem fest angeordneten Scherenarm gegenüber verschwenkbar ist. Die Ausstellbewegung wird erreicht durch eine Kupplungsmechanik, die zwischen dem festen und dem beweglichen Scherenarm angebracht ist und die zumeist eine Mehrzahl von Lenkern aufweist, die von einer Stell- oder Zugstange betrieben werden. Die Zugstange kann elektromotorisch angetrieben sein. Aus der Natur der Sache haben solche Scheren oft ein erhebliches inneres Spiel, da mit ihnen sowohl die Ausstellbewegung als auch eine leichte Verschwenkbewegung um die Stellstange ausgeglichen werden muß. Dieser "relativ lockere Aufbau" solcher Scheren verhindert es, daß diese Scheren vielseitig einsetzbar sind. Ihr Anwendungsbereich ist zumeist auf das Öffnen von Oberlichtfenstern beschränkt; Kuppeln oder Dachfenster können mit diesen Scheren aufgrund ihrer inneren Instabilität nicht (aufwärts) geöffnet werden.

Die FR-A 2 581 120 (Rongeat) zeigt eine Schere, die die Merkmalsgruppen (a) und (b) des Anspruchs 1 aufweist. Ein Stellmotor ist einem Scherenarm (dort 8) zugeordnet und eine von dem Motor (dort 6) angetriebene Spindel (dort 7) verstellt einen Ausstellhebel (dort 25), um den zweiten Ausstellarm (dort 20) um ein Gelenk (dort 10) zu verschwenken, das an dem Ende angebracht ist, das dem erwähnten Stellmotor gegenüber liegt. Der zweite Ausstellarm ist wesentlich kürzer als der Ausstellhebel, während der Scherenarm eine diesen gegenüber größere Länge aufweist. Um in zwei Winkelstellungen zu gelangen, die um 90° gegeneinander verschwenkt sind, wird über den Ausstellhebel 25 der (kürzere) zweite Ausstellarm bis in eine Lage verschwenkt, die in etwa parallel zu dem ersten Scherenarm liegt. Da der Ausstellhebel mit seinem Ende unmittelbar am Ende des kürzesten Scherenarms angeordnet ist, hat die in diesem Stand der Technik beschriebene Ausstellschere eine Ruhelage, in der der kürzeste Scherenarm und der Haupt-Scherenarm einen Winkel von etwa 60° einschließen. Die beiden Scherenarme können - wegen der größeren Länge des Ausstellhebels - nicht zusammengeklappt werden.

Die FR-A 2 689 171 (Vial) zeigt auch eine Schere, dort sind die Ausstellkräfte aber stark eingeschränkt, da sie **direkt im Gelenkpunkt** durch ein Zahnrad übertragen werden (vgl. dortige Figuren 2 und 4), einmal mittels eines rotatorisch arbeitenden Spindelabschnitts und ein anderes Mal mit einem Zahnstangenabschnitt. Die beiden Scherenarme haben dabei **keine** sie verbindenen **Ausstellhebel oder solche Arme.** Ein linearer Bewegungsumsetzer an einer Spindelstange (Merkmalsgruppe b des Anspruchs 1) ist nicht vorgesehen.

Die Erfindung geht **von der Aufgabe aus** eine präzise betätigbare Ausstellschere zu schaffen, die kompakt und vielseitig zugleich ist. Gleichwohl soll sie eine hohe Öffnungs- und Schließkraft aufbringen, ohne daß der Verwender dieselbe hohe Kraft aufwenden muß.

Das wird mittels den Merkmalen des kennzeichnenden Teils des Anspruchs 1 erreicht. Die verstellbare Ausstellschere weist zwei (oder mehr) Scherenarme auf, die gelenkig miteinander verbunden sind und in oder an einem der Scherenarme ein Stellantrieb angeordnet ist. Der Stellantrieb weist eine Spindelstange auf, mit der die Öffnungskraft zwischen die zwei oder mehreren gelenkig miteinander verbundenen Scherenarme eingebracht bzw. auf diese aufgebracht wird; die äußeren Scherenarme sind länger als der eine oder die beiden inneren Scherenarme, welche die Öffnungskraft auf die äußeren oder den äußeren Scherenarm(e) übertragen (Anspruch 1). Sind die äußeren Scherenarme länger als der innere Scherenarm, so können letztere vollständig abgedeckt werden, im geschlossenen Zustand der motorisch verstellbaren Schere.

Eine solche Vorrichtung erlaubt, daß stellstangen entfallen können. Die Öffnungskraft wird von einem insbesondere elektrisch angetriebenen Motor bereitgestellt und ist sozusagen "in der Schere integriert"; die Öffnungskraft wird nicht von außen vorgegeben, sondern die Schere erzeugt sie in sich selbst und bewegt zwei (oder mehrere) Scherenarme auseinander, indem die Spindelstange ein (inneres) Ausstellglied (Aussteller, Koppelstange) verstellt, das gegenüber jedem der (äußeren) Scherenarme verschwenkbar ist (Anspruch 3).

Die Anbringung der Gelenkstellen des Ausstellgliedes kann zum Aufbringen maximaler Öffnungskraft aus der Schließstellung so gewählt sein, daß ein deutlicher Abstand, insbesondere etwa in der Größenordnung der Gesamthöhe der (geschlossenen) Schere, in Stellebenen-Richtung vorgesehen ist. In der schwierigen Schließstellung der Schere steht aufgrund dieses größtmöglichen, wirksamen Hebelarmes somit eine hohe anfängliche Öffnungskraft zur Verfügung, was insbesondere beim Aufwärts-Öffnen von Klappen, Kuppeln, Dachfenstern, Gewächshaus-Abdeckungen oder Verschlußdeckeln vorteilhaft ist (Anspruch 7,8).

Wenn die Kraftquelle - der Stellantrieb - in oder an einem der Scherenarme angeordnet ist, bewegt sich die Kraftquelle mit der Bewegung der Scherenarme also mit. Es ist nicht mehr erforderlich, daß einer der Scherenarme in einem Scherenhalter fest an einen Blendrahmen, an einer Zarge oder einem Dachbereich fest angeordnet ist, vielmehr wird bevorzugt, wenn die Schere an beiden Enden gelenkig angebracht ist (Anspruch 9 bis 12). Eine mögliche gelenkige Anbringung ist ein Scharniergelenk. Es kann auch ein Doppel-Scharniergelenk vorgesehen sein, um zwei zueinander senkrechte Schwenkachsen zu ermöglichen; einmal schwenkt die Öffnungsebene der Ausstellschere ("Scherenebene" ist die Ebene, in der sich die Scherenarme bewegen) und zum anderen verschwenkt einer der Stellarme um eine Achse in der Ebene des Blendrahmens oder der Zarge (vgl. auch Figur 4d). Eine gelenkige Verbindung an einem oder dem anderen Ende der Schere kann auch eine Schwenk-Verbindung sein, deren Lagerstelle um einen kleinen Betrag (leicht) kippbar ist. Das ist zum Beispiel bei einer Zapfen/Schlitz-Anordnung der Fall (Anspruch 10,11), die auch einstellbar sein kann, um die Schere an eine bestimmte oder eine Mehrzahl von Überschlagsdicken d (senkrecht zur Rahmenebene) des Flügels anzupassen.

Die vorgenannten Möglichkeiten, die Scherenebene gelenkig an dem Flügel und/oder dem feststehenden Rahmen- oder Zargenteil anzubringen, ermöglicht die stabile und kompakte Führung aller Teile in der Schere selbst. Die Schere ist deshalb eigenstabil und hält ihre Öffnungsstellung ohne nachzugeben. Eine inhärente Instabilität aufgrund von notwendigem Spiel kann vermieden werden, da die erforderlichen Ausgleichs-Bewegungen in die Gelenkstellen an den Enden der Schere verlagert sind (Anspruch 9,10 oder Anspruch 9,12).

Die Schere bleibt also in jeder Lage genau positioniert, der Flügel oder die Kuppel ist genau daran geführt und dennoch kann die Schere mit der Bewegung der Kuppel oder des Flügels ausweichen. Bei einer solchen Gestaltung ist es möglich "die Scherenebene" zu definieren, in der die Scherenarme und die Ausstellstangen führungsgenau verbleiben.

Trotz ihrer Kompaktheit und ihrer hohen Öffnungskraft bei stabiler Führung ist die Schere vielseitig verwendbar, weil die Scherenebene mit den äußeren Anlenkstellen an beliebigen Orten zwischen Klappe/Flügel und feststehendem Blendrahmen/ Dachabschnitt angeordnet werden kann, so daß sowohl Öffnungskraft als auch Öffnungswinkel (gegenläufig) gesteuert werden können und eine oder mehrere Scheren im synchronen Parallelbetrieb einen größeren Flügel oder eine größere Kuppel betätigen können.

Der Kompaktheit dient es, wenn der Stellantrieb in einem Scherenarm integriert ist (Anspruch 2). Im geschlossenen Zustand kann dann die kleinste Bauhöhe erreicht werden. Diese Bauhöhe kann weiter reduziert werden, wenn die Scherenarme aus Profilen aufgebaut sind und die Ausstellglieder im geschlossenen Zustand vollständig verdeckt werden (Anspruch 15).

Die Ausstellglieder ("Aussteller") können direkt oder indirekt an den Scherenarmen angelenkt sein (Anspruch 3), wobei die indirekte Anlenkung eine solche über den Umsetzer ist, der von der Spindelstange in oder an dem einen Scherenarm verschoben wird (Anspruch 4). Die Gelenkstelle zwischen zwei oder drei Scherenarmen ist im Endbereich, insbesondere in den jeweiligen nahe beeinanderliegenden Eckbereichen vorgesehen (Anspruch 5).

Die günstige Kraftübertragung und der maximale Ausstellweg wird erreicht, wenn der Stellantrieb nahe oder unmittelbar bei der Gelenkstelle (oder den Gelenkstellen) angeordnet ist, die zwischen den Haupt-Scherenarmen vorgesehen sind (Anspruch 6). Eine besonders hohe anfängliche Öffnungskraft - trotz kompakter Bauweise - ergeben Nasen an den Ausstellhebeln (Anspruch 7,8).

Eine vorteilhafte Herausführung der elektrischen Anschlußleitung ist an der Gelenkstelle zwischen den beiden Scherenarmen, dann, wenn zwei Scherenarme verwendet werden (Anspruch 13). Werden drei Scherenarme verwendet, so wird die elektrische Leitung aus dem Mittel-Scherenarm über einen der äußeren Scherenarme geführt und verläßt die Schere an der Anlenkstelle oder Scharnierstelle, die die Befestigung an dem stationären Blendrahmen-, Dach- oder Wandbereich sicherstellt.

Erwähnt war bereits die Möglichkeit der Verwendung dreier Scherenarme, mit zwei äußeren und einem Mittel-Scherenarm, wobei im Mittel-Scherenarm der Antrieb mit der Spindelstange vorgesehen ist (Anspruch 14). Er bringt seine Öffnungskraft auf zwei Koppelglieder (Ausstellhebel), die gleichzeitig und gleichmäßig ihre Bewegung auf die beiden äußeren Scherenarme übertragen. Der Ausstellhub kann damit praktisch verdoppelt werden, wenn der bewegliche Teil und der feste Teil (z. B. Dachbereich bzw. Kuppel) an den Endabschnitten der Außen-Scherenarme (gelenkig) angeordnet ist.

Beide Außen-Scherenarme sind im Endbereich mit dem Mittel-Scherenarm, der die elektromotorische Kraft in sich trägt, gelenkig verbunden.

In diesem Fall verschwenken alle Scherenarme bei einer Öffnungsbewegung einer Kuppel oder einem Oberlicht. Keiner der Scherenarmen bleibt fest am Blendrahmen oder Dachabschnitt angeordnet, sondern ist mit diesem über zumindest ein Gelenk verbunden.

Trotz der Vielzahl von Gelenkstellen sind die Ausstellbewegungen genauer und präziser definierbar, so daß für eine bestimmte Zeit, die der Motor eingeschaltet bleibt, genau vorherbestimmbar ist, welcher Ausstellwinkel erhalten wird. Spiel- und Leerhub existieren für die beschriebene "Elektroschere" nicht.

Abhängig von der Anbringungsart sind die Gelenkstellen an den Enden der Scherenarme (Übergang von Scherenebene auf Flügelebene bzw. Zargenebene) gestaltet (Anspruch 9 bis Anspruch 12).
(a) An der Zargenebene oder Rahmenebene ist ein einfaches Scharniergelenk oft ausreichend (vgl. auch Figur 1). Auch bei Verstellen einer Dachkuppel ist es so ausgebildet.
(b) An der Verschlußelement-Ebene (Flügel, Klappe, Dachfenster) kann ein einfaches Schwenklager vorgesehen sein, wenn die Scherenebene bei der Verstellbewegung nicht gegen die Verschlußelement-Ebene "verkippt", vielmehr beide senkrecht zueinander bleiben (vgl. auch Figur 3b, Figur 5b).
(c) Wird ein Flügel mit einer mittig (parallel zur Flügel-Schwenkachse) angeordneten Schere verstellt, so ist das Scharniergelenk gemäß (a) doppelachsig (vgl. auch Fig. 4d). Auch bei Verstellen einer Dachkuppel, ist es dann so ausgebildet, wenn die Scherenebene parallel zur Kuppel-Schwenkachse liegt. Wenn die Scherenebene die Verschwenkebene der Kuppel/Klappe nicht schneidet, ist das Lager an dem Verschlußelement zum Kippen und Verschwenken ausgebildet, um die Veränderung des 90°-Winkels zwischen Scherenebene/Verschwenkebene zu ermöglichen.

Im Fall (b) oder (c) führt eine Einstellung der jeweiligen Lagerhöhe zu einer Anpassung an die Dicke d eines Flügel-Überschlages.

Erwähnt sei, daß die Strecklage von einer zweiarmigen Schere mit zwischenliegendem inneren Scherenarm als Kopplungsglied etwa 90° beträgt. Werden zwei Außen-Scherenarme gelenkig mit einem Mittel-Motor-Scherenarm über je ein Koppelglied verbunden, so läßt sich eine nahezu 180° aufweisende Strecklage erreichen. Abhängig vom Einsatzfall kann also gewählt werden, welche Strecklage erforderlich ist und ob diese Strecklage bei dem entsprechenden Anbringungsort am Flügel auch für die gewünschte Hebelkraft sorgt.

Die motorisch betriebene Schere ist nicht auf einen bestimmten Anbringungsort an beispielsweise einem Oberlichtfenster oder einer Kuppel beschränkt. Die Oberlichtfenster können seitlich oder mittig betätigt werden, die Kuppeln können nahe bei ihrem Schwenkgelenk oder fernab von ihrem Schwenkgelenk betätigt werden, auch jede Zwischenlage ist denkbar, ebenso wie die Möglichkeit, Dachfenster mit Aufwärtsbewegungen zu versehen, wenn die Schere an seinem - dem Schwenklager des Dachfensters entfernten - Endabschnitt angeordnet sind.

Aufgrund der inneren Öffnungs- und Schließkraft ragt die Schere beim Anbringen an Dachkuppeln oder Dachfenster nicht mehr in den Raum herein, sondern ist entweder insgesamt flach am Rand des Öffnungsbereichs oder in der Öffnungsbereichs-Ebene angeordnet. In diesem Gedanken liegen auch die Möglichkeiten, Beschattungseinrichtungen unmittelbar am Fenster anzubringen, ohne störende Verstelleinrichtungen dulden zu müssen; die Schere gemäß der Erfindung liegt dabei seitlich neben der Beschattungseinrichtung und betätigt gleichwohl die Flügel.

Mehrere Ausführungs**beispiele** sollen die Erfindung erläutern und ergänzen und einen Ausschnitt aus der Vielzahl der **Verwendungsmöglichkeiten** aufzeigen.

**Figur 1** und **Figur 1a** ist ein Beispiel einer zweiarmigen Ausstellschere in geöffnetem und geschlossenem Zustand. Ihre Höhe ist H₂.

**Figur 2** und **Figur 2a** zeigen eine dreiarmige Ausstellschere mit einem Mittenarm, in dem der elektromotorische Antrieb 41 angeordnet ist und der über einen Umsetzer 12 die beiden Außen-Scherenarme 20a und 20b um jeweils etwa 90° gegenüber dem Mittenarm verschwenkt. **Figur 2a** ist die Darstellung dieser Ausstellschere in geschlossenem Zustand. Ihre Höhe ist H₃.

In Figuren 1,1a;2,2a ist die "Scherenebene" die Papierebene.

**Figur 3a, Figur 3b** und **Figur 3c** zeigen die Möglichkeit, mit der Schere gemäß **Figur 1** ein Fenster 2 (auch ein Oberlicht) zu öffnen, wobei an beiden Seiten dieses Fensters jeweils eine der Scheren angeordnet ist. Die Seitenansicht in **Figur 3c** und **Figur 3b** ist einmal im geschlossenen und einmal im geöffneten Zustand der Ausstellschere dargestellt.

**Figur 4a, 4b, 4c, 4d** zeigen einen Anwendungsbereich, der dem der **Figur 3** entspricht, wobei aber nur eine Schere vorgesehen ist, die etwa mittig am oberen Randbereich des zu öffnenden Fensters angeordnet ist. Der Anbringungsort in **Figur 4a** entspricht etwa demjenigen, wo bekannte Ausstellscheren mit Stellstangen-Antrieb angebracht werden.

**Figur 5a** und **Figur 5b** zeigen den geschlossenen und den offenen Zustand einer Schere **gemäß Figur 1** in einem weiteren Anwendungsfall, bei der Öffnung einer Klappe 3, die hier als Lichtkuppel dargestellt ist. Für einen geringen Öffnungswinkel bei hoher Stellkraft ist die Schere im Öffnungsbereich vorgesehen, am vom Gelenk 4a der Kuppel entferntesten Ende.

**Figur 1a** ist die Darstellung einer zweiarmigen Schere im geschlossenen Zustand. Sie weist ein Verbindungsgelenk 31 auf, von dem ausgehend zwei Scherenarme 10, 20 sich erstrecken. Der Scherenarm 10 enthält einen Stellmotor 40, der eine Spindelstange 41 drehantreibt. Der Scherenarm 20 ist aus einem U-Profil ausgebildet und über eine Koppelstange 30, die an ihm gelenkig angeordnet ist, mit einem Umsetzer 12 verbunden, der in dem anderen Scherenarm 10 verschiebbar gelagert ist. Dieser Umsetzer 12 und seine Anlenkstelle 33 zum Koppelarm 30 wird aus der geöffneten Stellung in **Figur 1** deutlich.

In der geschlossenen Stellung **in Figur 1a** beginnt zum Öffnungsvorgang der Motor 40 die Spindelstange 41 zu drehen, so daß sich das Umsetzelement 12 zum Motor hinbewegt. Dabei wird über den Kraftarm x, der dem Abstand zwischen den Anlenkstellen 33 und 32 in der Scherenebene entspricht, eine Öffnungskraft aufgebracht.

Die Öffnungskraft ist in der Schere selbst begründet und die Scherenarme öffnen sich aufgrund einer "inneren Kraft". Von außen auf die Schere einwirkende Stellstangen oder Zugseile von einem getrennt angeordneten Motor oder Betätigungsgriff sind nicht erforderlich.

In der Offenstellung **in Figur 1** ist der Umsetzer 12 am motornahen Ende der Spindel 41 angelangt. Der Winkel 21 am äußeren Ende des einen Scherenarmes 20 (ohne Stellmotor) und das Scharniergelenk 11 am äußeren Ende des Motorarmes 10 sind in einer Verschwenkstellung gezeigt, die dem Blendrahmen (bei Gelenk 11) und dem Flügel (bei Winkel 21) entspricht. Sowohl der Motor-Scherenarm 10 als auch der motorlose Gelenkarm 20 sind nicht mehr in einer parallelen Lage zu Blendrahmen oder Flügel. Sie schwenken beide mit, ebenso wie die Koppelstange 30, die sie gelenkig zu Ausstellzwecken miteinander verbindet. Die beiden Lager, das Scharnier 11 am Blendrahmen und der Winkel 21 - der bei Oberlichtöffnern auch ein Flügelbock sein kann - gleichen die Seitwärts-Abwärts-Bewegung des Oberlichtes aus, wobei die Schere selbst in einer nicht verschwenkenden Ebene stabil geführt bleibt.

Das Scharniergelenk 11 kann in einem anderen Anwendungsfall als Doppel-Scharniergelenk ausgebildet sein. Der Flügelbock oder Winkel 21 weist dann eine Verbindung eines in einem Schlitz 21a geführten Zapfens 22 auf, der nicht nur eine Drehbewegung, sondern auch eine Kipp-Bewegung erlaubt. Eine Auswärts-Abwärtsbewegung (bei Oberlichtfenstern) oder eine Aufwärts-Seitwärtsbewegung (bei Dachkuppeln) wird trotz Beibehaltung der Scherenebene erlaubt.

Der Stellmotor 40 weist ein Getriebe 42 auf, das eine hohe Motordrehzahl in eine Stellstangen-Drehzahl umsetzt. Der Motor 40 ist mit seinem stellstangen-fernen Ende unmittelbar im Gelenk 31 im Motorarm 10 fest angeordnet, schematisch dargestellt sind seine elektrischen Anschlüsse.

Durch die Nasen-Ausbildung des einen Endes der Koppelstange 30 am Umsetzelement 12 wird erreicht, daß der Abstand x zwischen den Anlenkstellen 33 und 32 besonders groß ist, um eine hohe anfängliche Öffnungskraft zu erreichen.

Die in **Figuren 1, 1a** erläuterte Schere ist in einem nur beispielhaften Anwendungsfall gezeigt, namentlich dem der Öffnung eines Oberlichtes mit seitlicher Schere. Die demgemäß typischen Bewegungsabläufe können zwischen der Schließstellung in Figur 1a und der Öffnungsstellung in Figur 1 leich nachvollzogen werden. Wird diese Schere allerdings in anderen Anwendungsfällen betrieben, so verändern sich entsprechend auch ihre Winkelstellungen der Scherenarme und die Drehbewegungen und Winkelstellungen der Anlenkstellen 11 und 21 an Blendrahmen und Flügel.

**Figur 2** und **Figur 2a** verdeutlichen eine Schere mit drei Scherenarmen 10, 20a und 20b. Der mittlere Arm 10 enthält den Motorantrieb 40 und die Spindelstange 41. Ebenfalls zugegen ist ein Umsetzelement 12, das die Spindelstangen-Drehbewegung in eine Längsbewegung umsetzt und über die Koppelarme 30a, 30b auf jeweils einen Außen-Scherenarm 20a, 20b überträgt. Beide Außen-Scherenarme sind auf gleicher Höhe über ein jeweiliges Gelenk 31a, 31b mit dem Motorarm 10 verbunden. Die Nasenhöhen der Koppelarm-Enden sind gegenüber **Figur 1** etwa halb so groß.

Mit dieser Gestaltung der Motor-Schere wird ein Öffnungswinkel von etwa 180° erreicht, gemessen zwischen den beiden Außen-Scherenarmen.

Beide Außen-Scherenarme sind über Gelenke 21, 11 an Blendrahmen und Flügel angebracht, wobei der Flügel hier um mehr als 90° geöffnet wird. Bevorzugter Anwendungsfall für die 180°-Schere ist das Öffnen von Klappen, Luken oder Rauchabzügen, bei denen eine große Öffnung erwünscht ist.

Im geschlossenen Zustand **in Figur 2a** ist diese Schere trotz ihrer großen Öffnungsweite nahezu genauso kompakt wie die **in Figur 1a** dargestellte 90°-Schere. Beide Kopplungsglieder 30a, 30b liegen von einem Profil verdeckt in der geschlossenen Schere, wobei beide Außen-Scherenarme als Profile ausgebildet sind.

Auch der Mitten-Scherenarm kann ein Profil sein, in das der Motor 40 mit seinem Getriebe 42 eingebaut ist.

**Figuren 3a, 3b** und **3c** zeigt eine parallele Bewegung von zwei Scheren 19a, 19b. Sie sind über Flügelböcke oder Anbringungswinkel 21 mit ihrem motorlosen Ausstellarm 20 (vgl. Figur 1) an dem Flügel 2 (gelenkig) angeordnet und mit ihrem Motor-Scherenarm 10 (vgl. Figur 1) über ein Einfach-Scharniergelenk 11 an dem Blendrahmen (gelenkig) angeordnet. Die Schließstellung zeigt die **Figur 3c**, in der Öffnungsstellung hat die Schere 10, 20, 30 die in **Figur 3b** gezeigte Lage. Aufgrund der inneren Kraft, die die Schere schließt und öffnet, ist es bei Anbringung von zwei Motorscheren möglich, genau synchrone Stellbewegungen zu erhalten, so daß die gleichzeitige Einschaltung beider Scheren sicherstellt, daß beide Flügelseiten **gleichmäßig geöffnet werden.** Im Schließzustand werden beide Flügelseiten **gleichmäßig fest verriegelt,** da die innere Kraft nicht nur im Öffnungssinne, sondern auch im Schließsinne wirkt, so daß zusätzliche Verriegelungsmechanismen entfallen können.

Mit zwei Scheren ist es möglich, auch große Flächen gleichmäßig abzuklappen oder zu öffnen, ohne daß zusätzliche Steuermechanismen oder Synchronlauf-Einrichtungen bereitgestellt werden müssen.

Die Scheren 19a, 19b sind schlank in der Bauweise und im geschlossenen Zustand optisch sehr ansprechend, da keine freiliegenden Gelenke und Stellstangen erforderlich sind. Bei entsprechender farblicher Gestaltung sind diese Scheren am Fenster nahezu unauffällig angebracht.

**Figuren 4a, 4b, 4c** und **4d** zeigen Frontansicht und Seitenansicht eines geschlossenen Fensters und Aufsicht auf den Öffnungsbereich (Figur 4c) des geöffneten Fensters und die Seitenansicht in Figur 4d der Offenstellung gemäß Figur 4c.

Die Schere gemäß Figur 1 ist hier mittig am oberen Rand des zu öffnenden Flügels 2 angeordnet. Der Motorarm 40 ist mit einem Doppel-Schwenkgelenk 11a am Blendrahmen 1 angelenkt und der motorlose Scherenarm 20 ist über einen Zapfen 22 eines Flügelbocks 21 an das freie, auszuschwenkende Ende des Flügels 2 angelenkt, der dort ein Langloch aufweist.

Die Bewegung von der Schließstellung in die Öffnungsstellung verläuft so, wie in Figur 1, 1a beschrieben, allerdings kippt die Scherenebene gegenüber der Flügelebene.

Ein weiterer Anwendungsfall ist in den **Figuren 5a, 5b** beschrieben. Auch dort wird eine zweiarmige Schere mit Motorantrieb eingesetzt (Figur 1), es könnte jedoch ebenso eine dreiarmige Schere (Figur 2) Verwendung finden.

Die Schere ist mit ihren äußeren Anlenkstellen 11, 21 am freien Ende der Kuppel 3 und am inneren Randbereich einer Zarge 4 angeordnet. Aufgrund des 90°-Stellwinkels kann die Kuppel bei dieser Anbringungsweise nicht vollständig geöffnet werden, es werden jedoch hohe Kräfte auf die Kuppel 3 zum Öffnen aufgebracht, weil der Hebelarm in dieser Anbringungsweise maximal ist. Soll die Kuppel 3 weiter geöffnet werden - bei dann allerdings reduzierter Hubkraft - so kann die Schere 19 nahe des Schwenkgelenkes 4a der Kuppel 3 an Zarge 4 und Kuppel 3 angeordnet werden.

Der Schließzustand **in Figur 5a** verdeutlicht, daß von der motorisch betriebenen Schere 19 praktisch kein Raum benötigt wird und die Scherenebene etwa senkrecht zur Dachebene verläuft. Die Schere 19 fällt aufgrund ihrer nahezu waagrechten Ruhelage und ihrer kompakten Bauweise nur wenig auf.

Das Scharniergelenk 11, mit dem die Schere 19 an der Zarge 4 angebracht ist, ist im geschlossenen Zustand aufgeschwenkt und wird bei Öffnen zu einem Winkel größer 90° verschwenkt. Ausgleichsbewegungen aufgrund der zwei ortsfesten Schwenklager 4a, 11 erlaubt das Mitdrehen aller Scherenarme.

Besonders anhand **der Figur 5b** wird deutlich, daß mit ein und derselben Motorschere 19 ein nahezu beliebiger Anwendungsbereich eröffnet wird, weil durch die Wahl der Anbringungslage entweder hohe Öffnungskraft bei geringem Stellweg oder geringe Öffnungskraft bei großem Stellweg einstellbar ist. Das hängt davon ab, in welchem Abstand die Schere 19 vom Schwenklager 4a der Kuppel 3 angebracht wird. Eine weitere werksseitge Vorgabe ist über die Änderung der Länge der Scherenarme 10, 20 möglich.

Unabhängig vom Anbringungsort ist aber dauerhaft sichergestellt, daß die Öffnungs- und Schließbewegung der Kuppel 3 präzise und wiederholgenau (reproduzierbar) sind, weil die Schere 19 mit ihren beiden Scherenarmen 10, 20 und ihrem Kopplungsglied 30, das auf dem eine Spindelmutter aufweisenden Umsetzer 12 geführt ist, kein inneres Spiel aufweist.

Keines der erwähnten Bauelemente der motorisch betriebenen Schere verläßt die Scherenebene, allein die Anlenkstellen 11, 21 stellen die erforderlichen Ausgleichsbewegungen (Schwenkung, Zweiachsen-Schwenkung, Kippung, Dreh-Kippung) bereit.

Das technische Gebiet der Erfindung sind die motorisch verstellbaren Ausstellscheren. Ziel ist es, eine kompakte Ausstellschere zu schaffen, die vielseitig verwendbar ist und gleichwohl präzise arbeitet. Das wird erreicht, wenn zwei Scherenarme gelenkig miteinander verbunden sind und in oder an einem der Scherenarme ein Stellantrieb fest angeordnet ist. Der Stellantrieb weist eine Spindelstange auf, die eine Öffnungskraft zwischen beide Scherenarme (10, 20, 20a, 20b, 10) aufbringt, die über eine oder zwei Koppelstangen (30, 30a, 30b) geschehen kann.

Im geschlossenen Zustand ist die Koppelstange(n) (30a, 30b, 30) von dem Scherenarm vollständig verdeckt.

Eine so ausgebildete Schere kann mit den Endbereichen, die nicht gelenkig mit dem anderen Scherenabschnitt verbunden sind, an Rahmen oder Sockel bzw. Klappe oder Flügel kippbar (schwenkbar) angeordnet werden.

## Patentansprüche

1. Motorisch verstellbare Schere (19;19a,19b), bei der
(a) innere und äußere Scherenarme (10,20;10,20a,20b;30;30a,30b) gelenkig (31a,31b) miteinander verbunden sind und einem Scherenarm (10) ein Stellantrieb (40,42) zugeordnet ist, der eine Spindelstange (41) aufweist;
(b) in dem einen Scherenarm (10) ein Bewegungs-Umsetzer (12) in Längsrichtung geführt ist, der mit der Spindelstange (41) über einen Gewindeabschnitt in Verbindung steht und mit dem inneren Scherenarm (30;30a,30b) der mehreren Scherenarme gelenkig verbunden ist, dadurch gekennzeichnet, daß
(c) die äußeren (10,20;10,20a,20b) Scherenarme länger sind, als der innere Scherenarm (30;30a,30b), der die Öffnungskraft auf die äußeren Arme überträgt, so daß sie den inneren Arm - im geschlossenen Zustand - vollständig abdecken können.

2. Schere nach Anspruch 1, bei der die Spindelstange (41) mit dem Stellantrieb (40,42) in einem (10) der Scherenarme integriert ist.

3. Schere nach einem der voranstehenden Ansprüche, bei der zwischen zwei äußeren Scherenarmen (10,20;10,20a,20b) ein Ausstellglied (30;30a,30b) als innerer Scherenarm vorgesehen ist, der an den äußeren Scherenarmen direkt (32) bzw. indirekt (33a,33b;33;12) schwenkbar gelagert ist.

4. Schere nach Anspruch 3, bei der das eine Ende des inneren Scherenarms (30;30a,30b) an dem Umsetzer (12) angelenkt ist.

5. Schere nach einem der voranstehenden Ansprüche, bei der die äußeren Scherenarme (10,20;10,20a,20b) jeweils an ihrem einen Endabschnitt - insbesondere im jeweiligen Eckbereich - gelenkig (30;31a,31b) miteinander verbunden sind.

6. Schere nach einem der voranstehenden Ansprüche, bei der der Stellantrieb (40,42) in dem einen Scherenarm (10) nahe dem Verbindungsgelenk (31a,31b;31) der äußeren Scherenarme angeordnet ist.

7. Schere nach einem der Ansprüche 3 bis 6, bei der das eine Ende des inneren Scherenarms (30;30a,30b) nasenförmig ausgebildet ist, um den Abstand (x) zwischen seinen Anlenkstellen (32,33) im geschlossenen Zustand der Schere besonders groß zu gestalten.

8. Schere nach Anspruch 7, gekennzeichnet durch fünf Scherenarme (10,20a,20b,30a,30b), wobei die Nasenhöhen der Enden von zwei inneren Scherenarmen (30a,30b) etwa halb so groß sind wie die Nasenhöhe des einen inneren Scherenarms (30), wenn drei Scherenarme (10,20a,20b) vorgesehen sind.

9. Schere nach einem der voranstehenden Ansprüche, bei der einer der äußeren Scherenarme (10,20a) an seinem - vom Gelenk (31;31a,31b) abgewandten - Abschnitt ein Scharniergelenk (11) aufweist.

10. Schere nach einem der voranstehenden Ansprüche, bei der einer der - insbesondere der andere äußere - Scherenarm(e) (10,20a) an seinem vom Gelenk (31;31a,31b) abgewandten Abschnitt eine Flügel-Anlenkeinrichtung (21,21a,22) aufweist, die ein Kippen der Flügelebene gegen die Scherenebene (10,20,30) erlaubt (Fig. 4d).

11. Schere nach Anspruch 10, bei der die Flügel-Anlenkeinrichtung (21,21a,22) aufweist:
(a) eine Zapfen-Schlitz-Anordnung (22,21a), wobei der an einem Flügelbock (21) anbringbare Zapfen (22) in einem - insbesondere am Scherenarmende vorgesehenen - Schlitz (21a) kippbar gehalten ist; und/oder
(b) eine Justiervorrichtung zur Anpassung der Höhe (H₃,H₂) der Schere an eine bestimmte Flügelüberschlagsdicke (d).

12. Schere nach einem der Ansprüche 1 bis 9, bei der einer der Scherenarme (10,20a) - insbesondere der andere äußere Scherenarm - an seinem vom Gelenk (31;31a,31b) abgewandten Abschnitt eine Anlenkeinrichtung (21) aufweist, die ein Verschwenken des angelenkten Scherenarmes gegen die Ebene des Verschlußelementes (Klappe, Kuppel, Oberlichtfenster) erlaubt (Fig. 3b, Fig. 5b).

13. Schere nach einem der voranstehenden Ansprüche, bei der eine Anschlußleitung zum Stellantrieb (40) an dem Ende aus dem Scherenarm (10,20a) herausgeführt ist, an dem das bzw. ein Scharniergelenk (11) angeordnet ist.

14. Schere nach einem der voranstehenden Ansprüche, bei der an dem Scherenarm (10), an dem der Stellantrieb (40,42) angeordnet ist, zwei weitere äußere Scherenarme (20a,20b) gelenkig (31a,31b) angebracht sind, die gemeinsam von dem Stellantrieb (40,42) über je einen inneren Ausstellhebel (30a,30b) verstellbar sind.

15. Schere nach einem der voranstehenden Ansprüche, bei dem die oder beide Ausstellhebel (30a,30b) so am Umsetzer (12) und am anderen Scherenarm (20a,20b;20) angeordnet und ausgebildet sind, daß geschlossene Profil-Scherenarme die Ausstellhebel (30a,30b;30) verdecken.

## Claims

1. A motorised adjustable scissor mechanism (19, 19a, 19b), in which
(a) inner and outer scissor arms (10, 20; 10, 20a, 20b; 30, 30a, 30b) are joined together by a hinge connection (31a, 31b) and a positioning drive (40, 42), which,has spindle rod (41), is arranged on one scissor arm (10);
(b) in one scissor arm (10) a motion converter (12) is driven longitudinally, which is in connection with the spindle rod (41) via threaded section and is connected to the inner scissor arm (30; 30a, 30b) of the plurality of scissor arms in a hinged manner; **characterised in that**
(c) the outer scissor arms (10, 20; 10, 20a, 20b) are longer than the inner scissor arm (30; 30a, 30b), which transmits the opening force to the outer arms, so that - in the closed state - they can completely enclose the inner arm.

2. A scissor mechanism according to claim 1, in which the spindle rod (41) with the positioning drive (40, 42) is integrated into one (10) of the scissor arms.

3. A scissor mechanism according to any preceding claim, in which an opening member (30; 30a, 30b) is provided between two outer scissor arms (10, 20; 10, 20a, 20b) as an inner scissor arm, which is swivel mounted directly (32) or indirectly (33a, 33b; 33; 12).

4. A scissor mechanism according to claim 3, in which one end of the inner scissor arm (30; 30a, 30b) is hinged to the motion converter (12).

5. A scissor mechanism according to any preceding claim, in which the outer scissor arms (10, 20; 10, 20a, 20b) are connected by hinges in each instance at one of their end sections - in particular in the corner regions.

6. A scissor mechanism according to any preceding claim, in which the positioning drive (40, 42) is arranged in one scissor arm (10) close to the connecting hinge (31a, 31b; 31) to the outer scissor arm.

7. A scissor mechanism according to one of the claims 3 to 6, in which one end of the inner scissor arm (30; 30a, 30b) is nose-shaped in form so as to make the distance (X) between its hinge mountings (32, 33) in the closed condition of the scissors especially great.

8. A scissor mechanism according to claim 7, characterised by five scissor arms (10, 20a, 20b, 30a, 30b) in which the nose heights of the ends of two inner scissor arms (30a, 30b) are about half as large as one of the nose heights of one of the inner arms, when three scissor arms (10, 20a, 20b) are provided.

9. A scissor mechanism according to any preceding claim, in which one of the outer scissor arms (10, 20a) has a hinged joint (11) at its end opposite to the hinge (31; 31a, 31b).

10. A scissor mechanism according to any preceding claim, in which one of the scissor arm(s) (10, 20a) - especially the other outer - has a flap-jointing facility (21) on its section away from the hinge (31; 31a, 31b), which permits tilting of the flap surface away from the plane of the scissors (10, 20, 30) (Fig. 4d).

11. A scissors mechanism according to claim 10, in which the flap hinge arrangement has
a) a pin-slot arrangement (22, 21a), in which the pin (22), which can be presented to a flap support (21) is held in a slot (21a) - provided particularly at the end of a scissor arm - in a tiltable manner; and/or
b) an adjusting facility for matching the height (H₃, H₂) of the scissors to a particular flap overlap clearance (d).

12. A scissor mechanism according to any one Qf claims 1 to 9, in which one of the scissor arms (10, 20a) - in particular the other outer arm - has a joint arrangement (21) at the end away from the hinge (31; 31a, 31b), which permits movement of the hinged scissor arm away from the plane of the closing element (flap, cupola, skylight) (Fig. 3b, Fig. 5b).

13. A scissor mechanism according to any preceding claim, in which a connecting wire for the positioning drive (40) is led out at the end of the scissor arm (10, 20a) on which the or one hinge joint (11) is arranged.

14. A scissor mechanism according to any preceding claim, in which two further outer scissor arms (20a, 20b) are hinged onto the scissor arm (10) on which the positioning drive (40, 42) is arranged, which are adjustable together by the positioning drive (40, 42) via, in each case, an inner opening lever (30a, 30b: 30).

15. A scissor mechanism according to any preceding claim, in which the or both opening levers (30a, 30b) are arranged with respect to the motion converter (12) and the other scissor arms, and formed such that the closed profile of the scissor arms covers the opening levers.

## Revendications

1. Ciseaux (19; 19a, 19b) actionnables par moteur, dans lesquels :
(a) les bras internes et externes (10, 20; 10, 20a, 20b; 30; 30a, 30b) des ciseaux sont articulés (31a, 31b) l'un à l'autre et un vérin (40, 42), qui présente une broche (41), est affecté à un bras de ciseaux (10);
(b) dans le premier bras (10) des ciseaux est guidé, dans la direction longitudinale, un convertisseur de mouvement (12) qui est en liaison avec la broche (41) par l'intermédiaire d'une section filetée et est articulé avec le bras interne (30; 30a, 30b) des divers bras des ciseaux, caractérisés en ce que :
(c) les bras externes (10, 20; 10, 20a, 20b) des ciseaux sont plus longs que le bras interne (30; 30a, 30b), qui transmet la force d'ouverture aux bras externes, de telle sorte qu'en position de fermeture, ils puissent recouvrir complètement le bras interne.

2. Ciseaux selon la revendication 1, dans lesquels la broche (41) est intégrée avec le vérin (40, 42) dans l'un (10) des bras des ciseaux.

3. Ciseaux selon l'une quelconque des revendications précédentes, dans lesquels il est prévu comme bras interne des ciseaux, entre deux bras externes (10, 20; 10, 20a, 20b) des ciseaux, un élément de déploiement (30; 30a, 30b) qui est monté à pivotement directement (32) ou indirectement (33a, 33b; 33; 12) sur les bras externes des ciseaux.

4. Ciseaux selon la revendication 3, dans lesquels la première extrémité du bras interne (30; 30a, 30b) des ciseaux est articulée sur le convertisseur (12).

5. Ciseaux selon l'une quelconque des revendications précédentes, dans lesquels les bras externes (10, 20; 10, 20a, 20b) des ciseaux sont articulés (30; 31a, 31b) l'un avec l'autre, respectivement, dans leur première section d'extrémité - en particulier dans la zone d'angle respective.

6. Ciseaux selon l'une quelconque des revendications précédentes, dans lesquels le vérin (40, 42) est agencé dans le premier bras (10) des ciseaux, à proximité de l'articulation (31a, 31b; 31) des bras externes des ciseaux.

7. Ciseaux selon l'une quelconque des revendications 3 à 6, dans lesquels la première extrémité du bras interne (30; 30a, 30b) des ciseaux est conformée en talon en sorte de donner à l'espacement (x) entre ses points d'articulation (32, 33) une valeur particulièrement grande en position de fermeture des ciseaux.

8. Ciseaux selon la revendication 7, caractérisés par cinq bras (10, 20a, 20b, 30a, 30b), dans lesquels les hauteurs des talons des extrémités de deux bras internes (30a, 30b) des ciseaux ont approximativement la moitié de la hauteur du talon du premier bras interne (30) lorsqu'il est prévu trois bras (10, 20a, 20b) de ciseaux.

9. Ciseaux selon l'une quelconque des revendications précédentes, dans lesquels un des bras externes (10, 20a) des ciseaux présente une articulation à charnière (11) sur sa section opposée à l'articulation (31; 31a, 31b).

10. Ciseaux selon l'une quelconque des revendications précédentes, dans lesquels un des bras (10, 20a) des ciseaux - en particulier, des autres bras externes - présente, sur sa section opposée à l'articulation (31; 31a, 31b), un dispositif d'articulation de vantail (21, 21a, 22) qui permet un basculement du plan du vantail par rapport au plan (10, 20, 30) des ciseaux (Fig. 4d).

11. Ciseaux selon la revendication 10, dans lesquels le dispositif d'articulation de vantail (21, 21a, 22) présente :
(a) un agencement à tenon-rainure (22, 21a) dans lequel le tenon (22) fixable sur un chevalet de vantail (21) est maintenu dans une rainure (21a) - en particulier prévue à l'extrémité du bras des ciseaux - de manière à pouvoir basculer, et/ou
(b) un dispositif d'ajustement pour adapter la hauteur (H₃, H₂) des ciseaux à une épaisseur déterminée (d) de recouvrement du vantail.

12. Ciseaux selon l'une quelconque des revendications 1 à 9, dans lesquels un des bras (10, 20a) des ciseaux - en particulier l'autre bras externe - présente, sur sa section opposée à l'articulation (31; 31a, 31b), un dispositif d'articulation (21) qui permet un pivotement du bras de ciseau articulé vis-à-vis du plan de l'élément de fermeture (abattant, dôme, imposte) (Fig. 3b, Fig. 5b).

13. Ciseaux selon l'une quelconque des revendications précédentes, dans lesquels une conduite de connexion avec le vérin (40) est tirée, à l'extrémité, du bras de ciseaux (10, 20a) sur lequel est agencée l'articulation à charnière ou une articulation à charnière (11).

14. Ciseaux selon l'une quelconque des revendications précédentes, dans lesquels, sur le bras de ciseaux (10), sur lequel le vérin (40, 42) est agencé, sont articulés (31a, 31b) deux autres bras de ciseaux externes (20a, 20b) qui peuvent être déplacés conjointement par le vérin (40, 42) par l'intermédiaire, respectivement, d'un levier de déploiement interne (30a, 30b) respectif.

15. Ciseaux selon l'une quelconque des revendications précédentes, dans lesquels le ou les deux leviers de déploiement (30a, 30b) sont agencés et conformés sur le convertisseur (12) et sur l'autre bras de ciseaux (20a, 20b; 20) de sorte que les bras de ciseaux en profil fermé dissimulent le levier de déploiement (30a, 30b; 30).
